# EUROPÄISCHE PATENTSCHRIFT

(11) **EP 0 994 987 B1**
(45) Veröffentlichungstag und Bekanntmachung des Hinweises auf die Patenterteilung: **10.04.2002**
(21) Anmeldenummer: 98936257.9
(22) Anmeldetag: 26.06.1998
(51) Int. Cl.: E02F 3/26, E02F 9/20, E02F 3/18

(54) **SCHAUFELRADGERÄT**
BUCKET WHEEL MACHINERY
EXCAVATRICE ROTATIVE

(30) Priorität: 10.07.1997 DE 19729548; 29.08.1997 DE 19737858
(43) Veröffentlichungstag der Anmeldung: 26.04.2000
(73) Patentinhaber: SIEMENS AKTIENGESELLSCHAFT, 80333 München (DE)
(72) Erfinder: GERLACH, Karl-Heinz, D-91058 Erlangen (DE)
(86) Internationale Anmeldenummer: DE9801773
(87) Internationale Veröffentlichungsnummer: WO9902788

(56) Entgegenhaltungen:
- EP-A- 0 412 399
- EP-A- 0 412 402
- US-A- 3 727 332
- US-A- 3 813 171
- US-A- 4 507 910

## Beschreibung

Die Erfindung betrifft ein Schaufelradgerät mit einem an einem Ausleger angeordnetem Schaufelrad zum Abbau, insbesondere verdichteter, Halden bzw. zum Aufhalden von Massengut, wobei das Schaufelradgerät aufgehaldetes Massengut aufnehmend bzw. aufhaldend ausgebildet ist, und wobei das Schaufelradgerät eine Meßeinrichtung zum Messen des Oberflächenprofils der Halde aufweist.

Ein weiterer naheliegender Stand der Technik wird auch in der EP-A-412 402 gesehen.

Wichtiger Bestandteil moderner, flexibler Massengutumschlaganlagen sind bestands- und durchlaufzeitoptimierte Lager- und Transportsysteme. Zukunftssichere Lösungen berücksichtigen in besonderem Maße die Einbindung in die Automatisierungshierarchie und die kostengünstige und einfache Handhabung im späteren Betrieb. Entsprechend ist es Aufgabe, eine Massengutumschlagseinrichtung, wie etwa ein Schaufelradgerät oder einen Portalkratzer oder ähnliches anzugeben, die eine kostengünstigere und einfache Handhabung erlaubt.

Die Aufgabe wird erfindungsgemäß durch ein Schaufelradgerät gemäß Anspruch 1 gelöst. Dabei ist einem Schaufelradgerät oder einer äquivalenten Einrichtung zum Abbau, insbesondere verdichteter, Halden bzw. zum Aufhalden von Massengut, eine Steuerung zugeordnet, wobei das Schaufelradgerät aufgehaldetes Massengut aufnimmt bzw. Massengut aufhaldet, wobei das Schaufelradgerät eine Meßeinrichtung zum Messen des Oberflächenprofils der Halde aufweist, und wobei die Steuereinrichtung das Schaufelradgerät in Abhängigkeit der gemessenen Haldenoberfläche automatisch an die Abbau- bzw. Aufhaldposition heranfährt. Dabei wird in vorteilhafter Ausgestaltung der Erfindung das Massengut mittels des Schaufelradgerätes automatisch abgebaut bzw. aufgehaldet. Auf diese Weise ist es möglich, das Bedienpersonal für Schaufelradgeräte einzusparen. Da Schaufelradgerate im allgemeinen in 3-Schichten-Betrieb laufen, führt dieses zu einem deutlichen Kostenvorteil.

Insbesondere das Anfahren des Schaufelradgerätes an eine gewünschte Abbau- bzw. Aufhaldposition ist ein besonders kritisches Manöver, da eine Kollision des Schaufelrades mit der Halde leicht zu einer Beschädigung oder gar Zerstörung des Schaufelradgerätes führen kann. Dies gilt insbesondere für Halden, die während des Aufschüttens - oder danach - verdichtet werden, damit sich das Material nicht selbst entzündet. Die Verdichtung erfolgt in der Regel durch Radlader. Das Haldenprofil wird dabei stark verändert.. Weitere Gründe für eine Veränderung des Haldenprofils können Haldeneinbrüche oder Wettereinflüsse, z.B. starker Regen und dadurch bedingtes Abrutschen einer Haldenflanke sein. Das Problem der exakten Positionierung des Schaufelrades bei Halden mit einem durch derartige Einflüsse bedingten unregelmäßigen Profils wird besonders vorteilhaft durch eine Steuerung gelöst, die das Oberflächenprofil der Halde aus den von der Meßeinrichtung gelieferten Meßwerten berechnet.

Dabei ist die Meßeinrichtung in besonders vorteilhafter Ausgestaltung der Erfindung am Ausleger, insbesondere im vorderen Bereich des Auslegers angeordnet. Durch die Anordnung im vorderen Bereich des Auslegers liefert die Meßeinrichtung besonders vollständige Meßwerte in dem von ihr überstrichenen Bereich.

In vorteilhafter Ausgestaltung der Erfindung ist die Meßeinrichtung als Laser, insbesondere als Halbleiterlaser ausgebildet, mittels dessen die Haldenoberfläche abgetastet wird. Die Abtastung der Haldenoberfläche erfolgt dabei vorteilhafterweise mittels eines rotierenden Spiegels, der derart im Strahlbereich des Lasers angeordnet ist, daß der Laserstrahl die Haldenoberfläche überstreicht.

In weiterer vorteilhafter Ausgestaltung der Erfindung ist dem Schaufelradgerät eine Videokamera zugeordnet, das den Abbau, bzw. das Aufhalden des Massenguts aufnehmend ausgebildet ist. Diese Videokamera ist vorteilhafterweise hinter dem Schaufelrad angeordnet.

In weiterer vorteilhafter Ausgestaltung der Erfindung ist dem Schaufelradgerät ferner ein Leitsystem bzw. ein Leitstand mit einer Visualisierungseinrichtung zugeordnet, mit der vorteilhafterweise das Haldenprofil und/oder der Abbau- bzw. Aufhaldvorgang dargestellt werden kann.

Weitere Vorteile und erfinderische Einzelheiten ergeben sich aus der nachfolgenden Beschreibung von Ausführungsbeispielen, anhand der Zeichnungen und in Verbindung mit den Unteransprüchen. Im einzelnen zeigen:
- FIG 1: ein erfindungsgemäßes Schaufelradgerät;
- FIG 2: einen Massengutumschlagplatz;
- FIG 3: eine Hardwarekonfiguration für ein erfindungsgemäßes Schaufelradgerät;
- FIG 4: eine Hardwarekonfiguration für ein erfindungsgemäßes Schaufelradgerät in detaillierter Darstellung
- FiG 5: einen erfindungsgemäßen Portalkratzer
- FIG 6: eine Bildschirmoberfläche für ein Visualisierungssystem für einen erfindungsgemäßen Schaufelradbagger.

Figur 1 zeigt ein erfindungsgemäßes Schaufelradgerät 24. Dieses weist ein an einem Ausleger 22 angeordnetes Schaufelrad 23 auf. Mittels des Schaufelrades 23 erfolgt der Abbau von Massengut von einer Halde bzw. das Aufhalden von Massengut auf eine Halde 20. Das erfindungsgemäße Schaufelradgerät fährt automatisch an eine Ab- oder Aufhaldposition und baut das Massengut automatisch ab bzw. haldet es automatisch auf. Das Ansteuern des Schaufelrades 23 auf die gewünschte Position erfolgt in Abhängigkeit eines Oberflächenprofils der Halde. Dieses wird von einer nicht gezeigten Steuerung in Abhängigkeit von Meßwerten einer Meßeinrichtung 21 errechnet. Die Meßeinrichtung 21 ist vorteilhafterweise im vorderen Bereich des Auslegers 22 angeordnet. Mittels der Meßeinrichtung 21 wird die Haldenoberfläche abgetastet. Aus diesem Abtastwerten errechnet eine in Figur 1 nicht gezeigte Steuerung das Oberflächenprofil der Halde 20. In einer beispielhaften Ausgestaltung der Erfindung wird das Schaufelradgerät 24 im Zuge einer Meßfahrt derart entlang der Halde bewegt, daß die Meßeinrichtung 21 die gesamte Halde überstreicht. In einer alternativen und vorteilhaften Ausgestaltung werden keine gesonderten Meßfahrten mit dem Schaufelradgerät 24 durchgeführt, sondern das Oberflächenprofil aus Meßdaten errechnet, die beim normalen Betrieb des Schaufelradgerätes ermittelt werden.

Figur 2 zeigt einen Umschlagplatz für Massengut, für den das erfindungsgemäße Schaufelradgerät besonders vorteilhaft eingesetzt wird. Der beispielhafte Massengutumschlagplatz dient zum Umschlag von Massengut zwischen den Verkehrsträgern, Schiff 3, 4, 5, Zug 2, und LKW. Dazu weist der Massengutumschlagsplatz Schiffsbe- und Entladeeinrichcungen 14, 15, 17, eine LKW-Be- und Entladeeinrichtung 1 sowie eine Zugbe- und entladeeinrichtung 16 auf. Diese sind über ein Förderbandsystem 13 miteinander verbunden. Zur Zwischenlagerung des Massenguts sind Halden 6, 7, 8 vorgesehen. Das Aufhalden des Massenguts auf die Halden, bzw. der Abbau des Massenguts von den Halden erfolgt durch erfindungsgemäße Schaufelradgeräte 9, 10, 11 und 12. Die Schaufelradgeräte sind ebenfalls mit dem Förderbandsystem 13 verbunden.

Figur 3 zeigt eine Hardware-Konfiguration für ein erfindungsgemäßes Schaufelradgerät. Zur Positionierung des Schaufelradgerätes sind Antriebsysteme 35 für Fahrwerk, Hubwerk und Schwenkwerk vorgesehen. Das Antriebssystem 35 wird von einer Steuerung 34 in Abhängigkeit der Meßwerte von Winkelgebern 31, 32 und 33 geregelt. Die Sollwerte für die Regelung werden ebenfalls in der Steuerung 34 berechnet. Dazu ermittelt die Steuerung 34 das Oberflächenprofil der Halde, von der Massengut abgebaut werden soll bzw. auf die Massengut aufgehaldet werden soll, in Abhängigkeit von Meßwerten, die von einer Meßeinrichtung 30 geliefert werden. Diese Meßeinrichtung 30 ist vorteilhafter Weise als Halbleiterlaser mit einem rotierenden Spiegel ausgebildet. Die Steuerung 34 ist datentechnisch mit einem übergeordnetem Leitsystem 36 verbunden. Mit dem übergeordneten Leitsystem 36 sind vorteilhafterweise die Steuerungen mehrerer erfindungsgemäßer Schaufelradgeräte verbunden.

Figur 4 zeigt eine detaillierte Darstellung für eine beispielhafte Hardwarekonfiguration für ein erfindungsgemäßes Schaufelradgerät 50. Das Schaufelradgerät 50 weist einen Ausleger 74 auf, an dessen Ende ein Schaufelrad 72 angeordnet ist. Hinter dem Schaufelrad 72 sind eine Anordnung 51 mit Videokameras 52 und 53 sowie eine Meßeinrichtung 54 angeordnet.

Die Videokameras 52, 53 sind über Videokommunikationsverbindungen 69, 70 und Lichtwellenleiterumsetzer 58, 59 mit einem Lichtwellenleiter 71 verbunden. Außerdem sind die Videokameras 52, 53 sowie die Meßeinrichtung 54 datentechnisch mit einer Steuerung 73 verbunden. Die Steuerung 73 weist einen Einsteck-PC 55 auf. Mittels des Einsteck-PC's 55 wird in der Steuerung 73 das Oberflächenprofil der Halde, von dem Massengut abgebaut werden soll bzw. auf die Massengut aufgehaldet werden soll, in Abhängigkeit von Messwerten, die von der Meßeinrichtung 54 geliefert werden, berechnet. In Abhängigkeit dieses Oberflächenprofils erfolgt die Steuerung des Schaufelradgeräts 50. Die Steuerung 73 ist über eine optische Schnittstelle 57 mit dem Lichtwellenleiter 71 verbunden. Der Lichtwellenleiter 71 wird über eine Kabeltrommel 60 zu einem Leitstand 61 geführt. Der Leitstand 61 weist eine Visualisierungseinrichtung 65 sowie ein Steuertableau 68 auf, das über ein Peripheriegerät 67 und eine optische Schnittstelle 64 mit dem Lichtwellenleiter 71 verbunden ist. Die Visualisierungseinrichtung 65 ist über Lichtwellenleiterumsetzer 62, 63 mit dem Lichtwellenleiter 71 verbunden. Der Leitstand 61 weist vorteilhafterweise einen Drucker 66 auf. Die auf dem Lichtwellenleiter 71 implementierte Kommunikationsverbindung ist besonders vorteilhafterweise als Bussystem ausgebildet. In Verbindung mit dem Lichtwellenleiter 71 wird so eine besonders schnelle und sichere Kommunikationsverbindung zwischen der Steuerung 73, die besonders vorteilhafterweise als speicherprogrammierbare Steuerung ausgebildet ist, und dem Leitstand 61 hergestellt.

Auf der Steuerung 73 sind die Aufgaben
- Berechnen eines 3-D-Wandlers des Haldenprofils aus den Daten der Meßeinrichtung 54 und Winkelgebern 31, 32, 33 an Fahr-, Schwenk- und Hubwerk
- Glättung des errechneten 3-D-Modells
- Steuerung der Kameras 52, 53 beim Haldenanschnitt (für op tische Sicherheitsüberwachung auf dem Leitstand)
implementiert, während auf dem Leitsystem die Aufgaben
- Darstellung der Halde in 2-D oder 3-D
- Errechnung des genauen Startpunktes bei Eingabe eines Arbeitsauftrages und Auftragsverwaltung
- Anzeige der Kamerabilder in Echtzeit
implementiert sind.

Das folgende Ausführungsbeispiel verdeutlicht die Arbeitsweise des erfindungsgemäßen Schaufelradgerätes. Es wird von einer leeren Halde ausgegangen. Das zu lagernde Material ist Steinkohle. Die wichtigsten Leistungsdaten des Schaufelradgerätes in der beispielhaften Ausgestaltung sind:
Absetzleistung 2000 t/h
Rückladeleistung 1600 t/h
Auslegerlänge 40m
Schwenkwinkel ± 100°
Hubwerk + 10°, -8°
Typ. Haldenhöhe 6 ... 10m, Trapezquerschnitt
Typ. Haldenbreite 35m
Typ. Haldenlänge 400m

Folgende Arbeitsschritte werden beispielhaft ausgeführt:
- Eingabe eines Absetzauftrages über einen Leitstands-PC: Start 0m, Ende 70m;
- Start-Befehl wird vom Leitstands-PC an die Steuerung des Schaufelradgerätes übertragen;
- Das Schaufelradgerät fährt an die Startposition und gibt eine Förderfreigabe an eine Bandanlage zum Transport von Steinkohle zum Schaufelradgerät, die durch den Schaufelradbagger aufgehaldet werden soll;
- Entsprechend der ankommenden Steinkohlemenge wird die Schwenkgeschwindigkeit durch die Steuerung geregelt und dabei die Steinkohle im vorgegebenen Bereich automatisch abgesetzt;
- Die Steuerung fragt ständig die Werte der Winkel-Geber (vgl. Meßeinrichtungen 31, 32, 33, Figur 3) sowie Bandwaagen-Meßwerte ab. In der Steuerung wird daraus ein provisorisches Haldenmodell errechnet;
- Nach Beendigung des Absetzvorganges wird Steinkohle durch Radlader verdichtet;
- Eingabe einer Meßfahrt zwischen 0m und 70m zur Ermittlung des genauen Haldenmodelles;
- Der Ausleger wird über die Halde geschwenkt und der Bereich wird mit max. Fahrwerksgeschwindigkeit (bis 40m/min) abgefahren;
- Während der Meßfahrt tastet der am Ausleger angebrachte Laser die Halde mit 3 Meßimpulsen pro 10 cm zurückgelegter Wegstrecke ab, wobei jeder Meßimpuls zu 200 Meßwerten führt;
- Ausblendung von ungültigen Werten, Umrechnung in Vektoren, Interpolation fehlender Werte und Glättung des erhaltenen Profils durch die Steuerung;
- Laufende Aktualisierung des Haldenmodells im Leitstands-PC;
- Bei Erreichen der 70m-Marke Ende der Meßfahrt und Meldung auf dem Leitstand;
- Eingane eines Rücklade-Auftrages durch den Bediener durch Positionieren eines Lineals per Maus in einer auf den Leitstands-PC dargestellten 3-D-Grafik der Halde und Eingabe der geforderten Menge, z. B. Anschnitt 65m, Menge = 5000 t;
- Errechnung des genauen Anschnitt-Punktes und Senden eines Rücklade-Auftrages mit Startkoordinaten durch den Leitstands-PC an die Steuerung;
- Schaufelradgerät fährt in Position, die Kamerabilder werden am Leitstands-PC in Echtzeit angezeigt;
- Meldung an den Bediener: "Anschnittposition erreicht, Fortfahren?"
- Nach Freigabe per Mausklick durch den Bediener des Leitstands-PCs arbeitet das Schaufelradgerät den Rückladeauftrag automatisch ab. Dabei wird das Haldenprofil auf Basis der jeweiligen Schaufelradposition nachgeführt. Umgekehrt erhält die Steuerung, abhängig von Schnitthöhe und Haldenprofil, jeweils die Umkehrpunkte für das Schwenkwerk;
- Die von der Bandwaage abgeleitete Mengenmessung erreicht den Wert 5000 t; durch die Steuerung wird das Schwenkwerk angehoben und parallel zur Fahrschiene gestellt;
- Meldung an den Bediener des Zustands-PCs: "Auftrag 65 m, 5000 t beendet".

Figur 5 zeigt einen erfindungsgemäß ausgebildeten Portalkratzer 82 zum Aufhalden von Massengut auf eine Halde 80 bzw. zum Abtragen von Massengut von der Halde 80. Beim Abtragen von der Halde 80 wird mit dem Portalkratzer 82 Massengut von der Halde 80 auf ein Förderband 81 bewegt. Die Steuerung des Portalkratzers 82 erfolgt in analoger Weise zu der Beschreibung bezüglich der Figuren 1 bis 4 in Abhängigkeit eines 3-dimensionalen Models der Halde 80. Dieses wird mittels einer Meßeinrichtung 84 ermittelt, die bewegbar an der Abdeckung 86 der Halde 80 angeordnet ist. Ferner ist an der Abdeckung 86 eine Überwachungskamera 85 angeordnet.

Das Leitsystem 36 in Figur 4 weist vorteilhafterweise ein Visualisierungssystem auf, wie es beispielhaft in Figur 6 gezeigt ist. Dieses Visualisierungssystem weist vorteilhafterweise zumindest einen Bildschirm zur Darstellung von Informationen in sogenannter Fenstertechnik auf. Gemäß dieser Darstellung können in einem Hauptfenster 40 verschiedene Detailfenster 41 und 42 abgebildet werden. In der beispielhaften Darstellung gemäß Figur 6 ist ein Fenster 41 mit einem 3D-Bild des Oberflächenprofils der Halde sowie ein Fenster 42 mit einem Videobild des Schaufelradgerätes, der die in Fenster 41 gezeigte Halde abbaut, gezeigt.

## Patentansprüche

1. Schaufelradgerät (24) mit einem an einem Ausleger (22) angeordnetem Schaufelrad (23) zum Abbau, insbesondere verdichteter, Halden (20) bzw. zum Aufhalden von Massengut, wobei das Schaufelradgerät (24) aufgehaldetes Massengut aufnehmend bzw. aufhaldend ausgebildet ist, und wobei das Schaufelradgerät eine Meßeinrichtung (21) zum Messen des Oberflächenprofils der Halde aufweist,
**dadurch gekennzeichnet,**
**daß** dem Schaufelradgerät eine Steuerung (34) zugeordnet ist, die das Schaufelradgerät (24) in Abhängigkeit der gemessenen Haldenoberfläche automatisch an die gewünschte Abbau- bzw. Aufhaldposition fahrend ausgebildet ist.

2. Schaufelradgerät nach Anspruch 1,
**dadurch gekennzeichnet,**
**daß** das Schaufelradgerät (24) das Massengut automatisch abbauend, bzw. aufhaldent ausgebildet ist.

3. Schaufelradgerät nach Anspruch 1 oder 2,
**dadurch gekennzeichnet,**
**daß** die Meßeinrichtung (21) auf dem Ausleger (22), insbesondere im vorderen Bereich des Auslegers, angeordnet ist.

4. Schaufelradgerät nach Anspruch 1, 2 oder 3,
**dadurch gekennzeichnet,**
**daß** die Meßeinrichtung (21) als optische Meßeinrichtung, insbesondere als Laser ausgebildet ist.

5. Schaufelradgerät nach Anspruch 4,
**dadurch gekennzeichnet,**
**daß** der Laser als Halbleiterlaser ausgebildet ist.

6. Schaufelradgerät nach Anspruch 4 oder 5,
**dadurch gekennzeichnet,**
**daß** der Laser als Laser mit rotierendem Spiegel ausgebildet ist.

7. Schaufelradgerät nach einem der vorhergehenden Ansprüche,
**dadurch gekennzeichnet,**
**daß** die Steuerung (34) das Oberflächenprofil der Halde aus dem von der Meßeinrichtung gelieferten Meßwerten auswertend und aus ihnen ein Haldenoberflächenprofil ausrechnend ausgebildet ist.

8. Schaufelradgerät nach einem der vorhergehenden Ansprüche,
**dadurch gekennzeichnet,**
**daß** ihm zumindest eine Videokamera (37, 52, 53) zugeordnet ist, die den Abbau bzw. das Aufhalden des Massenguts aufnehmend ausgebildet ist.

9. Schaufelradgerät nach Anspruch 8,
**dadurch gekennzeichnet,**
**daß** die Videokamera (52, 53) hinter dem Schaufelrad (72) angeordnet ist.

10. Schaufelradgerät nach einem der vorhergehenden Ansprüche,
**dadurch gekennzeichnet,**
**daß** ihm ein Leitstand mit einer Visualisierungseinrichtung (65), insbesondere zur Darstellung des Haldenprofils und/oder von Videobildern des Abbauvorgangs bzw. des Aufhaldvorgangs, zugeordnet ist.

11. Schaufelradgerät nach einem der vorhergehenden Ansprüche,
**dadurch gekennzeichnet,**
**daß** es einen Lichtwellenleiter (71) als Kommunikationsverbindung zwischen Steuerung (73) und den Leitstand (61) sowie vorteilhafterweise zwischen Videokameras (52, 53) Leitstand (61) aufweist.

12. Schaufelradgerät nach Anspruch 11,
**dadurch gekennzeichnet,**
**daß** die Kommunikationsverbindung als bidirektionale Kommunikationsverbindung ausgebildet ist.

13. Schaufelradgerät nach Anspruch 12,
**dadurch gekennzeichnet,**
**daß** die Kommunikationsverbindung als Bussystem ausgebildet ist.

## Claims

1. Bucket wheel device (24) comprising a bucket wheel (23) arranged on a jib (22) for reducing especially compressed stockpiles (20) or, respectively, for piling up bulk goods, the bucket wheel device (24) being constructed so as to pick up piled-up bulk goods or, respectively, to pile up bulk goods and the bucket wheel device exhibiting a measuring device (21) for measuring the surface profile of the stockpile,
**characterized in that** the bucket wheel device is associated with a control (34) which is constructed so as to move the bucket wheel device (24) automatically up to the desired removal or, respectively, piling-up position in dependence on the measured stockpile surface.

2. Bucket wheel device according to Claim 1, **characterized in that** the bucket wheel device (24) is constructed so as to automatically remove or, respectively, pile up the bulk goods.

3. Bucket wheel device according to Claim 1 or 2, **characterized in that** the measuring device (21) is arranged on the jib (22), especially in the front area of the jib.

4. Bucket wheel device according to Claim 1, 2 or 3, **characterized in that** the measuring device (21) is constructed as optical measuring device, especially as a laser.

5. Bucket wheel device according to Claim 4, **characterized in that** the laser is constructed as a semiconductor laser.

6. Bucket wheel device according to Claim 4 or 5, **characterized in that** the laser is constructed as a laser comprising a rotating mirror.

7. Bucket wheel device according to one of the preceding claims, **characterized in that** the control (34) is constructed so as to evaluate the surface profile of the stockpile from the measurement values supplied be the measuring device and to calculate from these measurement values a stockpile surface profile.

8. Bucket wheel device according to one of the preceding claims, **characterized in that** it is associated with at least one video camera (37, 52, 53) which is constructed so as to pick up the removal or, respectively, the piling-up of the bulk goods.

9. Bucket wheel device according to Claim 8, **characterized in that** the video camera (52, 53) is arranged behind the bucket wheel (72).

10. Bucket wheel device according one of the preceding claims, **characterized in that** it is associated with a control centre comprising a display device (65) especially for presenting the stockpile profile and/or video images of the removal process or, respectively, the piling-up process.

11. Bucket wheel device according to one of the preceding claims, **characterized in that** it exhibits an optical waveguide (71) as communications link between control (73) and the control centre (61) and advantageously between video cameras (52, 53) and control centre (61).

12. Bucket wheel device according to Claim 11, **characterized in that** the communications link is constructed as a bi-directional communications link.

13. Bucket wheel device according to Claim 12, **characterized in that** the communications link is constructed as a bus system.

## Revendications

1. Engin (24) à roue à godets comportant une roue (23) à godets montée sur une flèche (22) pour détruire des terrils (20), notamment ceux qui sont compactés, et pour mettre en terril des produits en vrac, l'engin (24) à roue à godets étant réalisé de manière à pouvoir recevoir ou mettre en terril du produit en vrac mis en terril, et l'engin à roue à godets, comportant un dispositif (21) de mesure pour mesurer le profil de surface du terril,
**caractérisé**
**en ce qu'**il est associé à l'engin à roue à godets une commande (34) qui est réalisée de manière à conduire l'engin (24) à roue à godets en fonction de la surface du terril mesurée automatiquement à la position souhaitée de destruction ou de mise en terril.

2. Engin à roue à godets suivant la revendication 1, **caractérisé en ce que** l'engin (24) à roue à godets est réalisé de manière à détruire ou à mettre en terril automatiquement le produit en vrac.

3. Engin à roue à godets suivant la revendication 1 ou 2, **caractérisé en ce que** le dispositif (21) de mesure est monté sur la flèche (22), notamment dans la partie avant de la flèche.

4. Engin à roue à godets suivant la revendication 1, 2 ou 3, **caractérisé en ce que** le dispositif (21) de mesure est réalisé en dispositif optique de mesure, notamment en laser.

5. Engin à roue à godets suivant la revendication 4, **caractérisé en ce que** le laser est réalisé en laser à semiconducteur.

6. Engin à roue à godets suivant la revendication 4 ou 5, **caractérisé en ce que** le laser est réalisé en laser à miroir tournant.

7. Engin à roue à godets suivant l'une des revendications précédentes, **caractérisé en ce que** la commande (34) est réalisée de manière à exploiter le profil de surface du terril à partir des valeurs de mesure fournies par le dispositif de mesure et à calculer à partir de ces mesures un profil de surface de terril.

8. Engin à roue à godets suivant l'une des revendications précédentes, **caractérisé en ce qu'**il lui est associé au moins une caméra (37,52,53) vidéo qui est conçue de manière à prendre des vues de la destruction du terril ou de la mise en terril du produit en vrac.

9. Engin à roue à godets suivant la revendication 8, **caractérisé en ce que** la caméra (52,53) vidéo est montée derrière la roue (72) à godets.

10. Engin à roue à godets suivant l'une des revendications précédentes, **caractérisé en ce qu'**il lui est associé un poste de conduite comportant un dispositif (65) de visualisation, notamment pour représenter le profil de terril et/ou des images vidéo de l'opération de destruction ou de l'opération de mise en terril.

11. Engin à roue à godets suivant l'une des revendications précédentes, **caractérisé en ce qu'**il comporte un guide (71) d'ondes lumineuses comme liaison de communication entre la commande (73) et le poste (61) de conduite ainsi que, avantageusement, entre des caméras (52,53) vidéo et le poste (61) de conduite.

12. Engin à roue à godets suivant la revendication 1, **caractérisé en ce que** la liaison de communication est réalisée en liaison de communication bidirectionnelle.

13. Engin à roue à godets suivant la revendication 12, **caractérisé en ce que** la liaison de communication est réalisée en système de bus.
